# EUROPÄISCHE PATENTANMELDUNG

(11) **EP 4 733 223 A1**
(43) Veröffentlichungstag der Anmeldung: **29.04.2026**
(21) Anmeldenummer: 24208315.2
(22) Anmeldetag: 23.10.2024
(51) Int. Cl.: B65F 1/14

(54) **HALTEVORRICHTUNG ZUM DIEBSTAHLHEMMENDEN HALTEN EINES FLEXIBLEN BEHÄLTNISSES MIT EINER EINEN ÖFFNUNGSRAND AUFWEISENDEN ÖFFNUNG**

(71) Anmelder: Müller, Michael, 84428 Buchbach (DE)
(72) Erfinder: Müller, Michael, 84428 Buchbach (DE)
(74) Vertreter: Weickmann & Weickmann PartmbB

(57) **Zusammenfassung**

Es wird eine Haltevorrichtung zum Halten eines flexiblen Behältnisses mit einer einen Öffnungsrand aufweisenden Öffnung beschrieben, wobei der Öffnungsrand mittels eines bandartigen Flachmaterials, das elastisch biegbar ist, formstabil aufgespannt ist und das Flachmaterial eine gebogene Form mit einer Krümmung annimmt. Diese Haltevorrichtung soll derart weitergebildet werden, dass das flexible Behältnis samt Flachmaterial diebstahlhemmend in ihr halterbar ist. Zur Lösung dieser Aufgabe wird wenigstens eine Riegeleinrichtung mit einem Riegel vorgeschlagen, der zwischen einer Freigabestellung, in welcher ein Abschnitt des Flachmaterials zusammen mit einem an dem Abschnitt anliegenden Öffnungsrandbereich des Öffnungsrandes aus der Haltevorrichtung herausnehmbar ist, und einer Verriegelungsstellung, in welcher der Abschnitt des Flachmaterials zusammen mit dem an dem Abschnitt anliegenden Öffnungsrandbereich des Öffnungsrandes aus der Haltevorrichtung nicht herausnehmbar ist, bewegbar ist.

## Beschreibung

### I. Anwendungsgebiet

Die vorliegende Erfindung betrifft eine Haltevorrichtung zum diebstahlhemmenden Halten eines flexiblen Behältnisses mit einer einen Öffnungsrand aufweisenden Öffnung, wobei der Öffnungsrand mittels eines bandartigen Flachmaterials, das elastisch biegbar ist, formstabil aufgespannt ist und das Flachmaterial dabei eine gebogene Form mit einer Krümmung annimmt. Bei dem bandartigen Flachmaterial kann es sich insbesondere um ein Flachmaterial wie es in den Fig. 1 bis 10 der WO 2021/228991 A2 gezeigt ist handeln. Bei dem flexiblen Behältnis kann es sich insbesondere um ein Behältnis wie es in den Fig. 22 und 23 der WO 2021/228991 A2 gezeigt ist handeln.

### II. Technischer Hintergrund

Aus der WO 2021/228991 A2 ist es bekannt, flexible Behältnisse, beispielsweise in Form von Säcken, Tüten oder Beuteln, zum Sammeln von Abfällen beliebiger Art, deren Öffnungsrand mittels eines elastisch biegbaren, bandartigen Flachmaterials aufgespannt ist, mit Hilfe von Haltevorrichtungen zu halten. Beispielsweise wäre die in Fig. 11 der WO 2021/228991 A2 gezeigte Haltevorrichtung grundsätzlich dazu geeignet, das flexible Behältnis mit aufgespanntem Öffnungsrand an einem Ort im öffentlichen Raum zu halten. Unter öffentlichem Raum sind hierbei öffentliche Orte und Plätze zu verstehen, die für eine Vielzahl von Menschen dauerhaft oder zeitlich begrenzt öffentlich zugänglich sind. Beispiele für derartige Orte oder Plätze sind Fußballstadien, Veranstaltungsarenen, Marktplätze, Schwimmbäder, Schulen aller Art und dergleichen.

Die bekannte Haltevorrichtung weist den Nachteil auf, dass das von ihr gehaltene, flexible Behältnis samt dem seinen Öffnungsrand aufspannenden Flachmaterial mit einem relativ einfachen Handgriff aus der Haltevorrichtung entfernt und entwendet werden kann. Mit Diebstählen dieser Art ist vor allem an öffentlich zugänglichen Orten und Plätzen zu rechnen.

### III. Darstellung der Erfindung

### a) Technische Aufgabe

Es ist daher die Aufgabe der vorliegenden Erfindung, eine Haltevorrichtung zum Halten eines flexiblen Behältnisses mit einer einen Öffnungsrand aufweisenden Öffnung zu schaffen, mit deren Hilfe das flexible Behältnis, dessen Öffnungsrand durch das elastisch biegbare, bandartige Flachmaterial aufgespannt ist, diebstahlhemmend an öffentlichen Orten und Plätzen gehaltert werden kann.

### b) Lösung der Aufgabe

Diese Aufgabe wird mittels einer Haltevorrichtung mit den Merkmalen des Anspruchs 1 gelöst. Weitere Ausgestaltungen der vorliegenden Erfindung ergeben sich aus den Unteransprüchen.

Erfindungsgemäß wird eine Haltevorrichtung zum diebstahlhemmenden Halten eines flexiblen Behältnisses mit einer einen Öffnungsrand aufweisenden Öffnung vorgeschlagen. Dabei ist der Öffnungsrand des Behältnisses mittels eines bandartigen Flachmaterials, das elastisch biegbar ist, formstabil aufgespannt. Dadurch nimmt das Flachmaterial eine gebogene Form mit einer Krümmung an. Bei dem flexiblen Behältnis handelt es sich vorzugsweise um einen Sack, eine Tüte oder einen Beutel zum Sammeln von Abfällen beliebiger Art. Das Flachmaterial kann beispielsweise aus elastisch biegbarem Metall, Kunststoff oder Verbundwerkstoff, insbesondere Faserverbundwerkstoff, bestehen.

Die Haltevorrichtung umfasst eine Befestigungseinrichtung zum Befestigen der Haltevorrichtung an einem Untergrund, beispielsweise an einer Wand, an einer Mauer, an einem Laternenpfahl, an einem sonstigen Pfosten oder an einer sonstigen geeigneten Untergrundeinrichtung. Zur Befestigung an dem Untergrund können ggf. Befestigungshilfsmittel wie beispielsweise Schrauben oder Kabelbinder zur Anwendung kommen, die mit der Befestigungseinrichtung zusammenwirken.

Die Haltevorrichtung umfasst des Weiteren wenigstens eine Auflagefläche, auf welche ein Abschnitt des gekrümmten Flachmaterials zusammen mit einem an dem Abschnitt anliegenden Öffnungsrandbereich des Öffnungsrandes hochkant auflegbar ist. Dabei liegt die Auflagefläche in einer Auflageebene bzw. die Auflagefläche bildet eine Auflageebene. Die wenigstens eine Auflagefläche trägt das Gewicht des flexiblen Behältnisses samt Flachmaterial.

Wenigstens ein Halteelement zum rückseitigen Halten des Abschnitts des Flachmaterials zusammen mit dem an dem Abschnitt anliegenden Öffnungsrandbereich des Öffnungsrandes steht aus der Auflageebene hervor. Dabei steht das Halteelement insbesondere unter einem Winkel größer 0° und kleiner 180° relativ zu der Auflageebene, vorzugsweise unter einem Winkel von im Wesentlichen 90° relativ zu der Auflageebene, d.h. im Wesentlichen rechtwinklig zu der Auflageebene.

Die erfindungsgemäße Haltevorrichtung umfasst außerdem wenigstens eine Riegeleinrichtung mit einem Riegel, der zwischen einer Freigabestellung, in welcher der Abschnitt des Flachmaterials zusammen mit dem an dem Abschnitt anliegenden Öffnungsrandbereich des Öffnungsrandes aus der Haltevorrichtung herausnehmbar ist, und einer Verriegelungsstellung, in welcher der Abschnitt des Flachmaterials zusammen mit dem an dem Abschnitt anliegenden Öffnungsrandbereich des Öffnungsrandes aus der Haltevorrichtung nicht herausnehmbar ist, bewegbar ist.

Die erfindungsgemäße Haltevorrichtung umfasst des Weiteren eine Abhebeanschlageinrichtung zum Verhindern des Herausnehmens des Abschnitts des Flachmaterials zusammen mit dem an dem Abschnitt anliegenden Öffnungsrandbereich des Öffnungsrandes aus der Haltevorrichtung durch Abheben in einer von der Auflageebene abgewandten Richtung.

Erfindungsgemäß sind die wenigstens eine Auflagefläche, das Halteelement, die Riegeleinrichtung mit ihrem Riegel und die Abhebeanschlageinrichtung in ihrer Anordnung relativ zueinander derart ausgelegt, dass in der Freigabestellung des Riegels ein leicht gekrümmter Teilabschnitt des Abschnitts des Flachmaterials zusammen mit einem an dem Teilabschnitt anliegenden, leicht gekrümmten Teilbereich des Öffnungsrandbereichs des Öffnungsrandes in eine Ebene bzw. einen Zwischenraum zwischen dem Halteelement und dem Riegel bringbar ist, und dass in der Verriegelungsstellung des Riegels der Abschnitt des Flachmaterials zusammen mit dem an dem Abschnitt anliegenden Öffnungsrandbereich des Öffnungsrandes einerseits zwischen dem Halteelement und dem Riegel sowie andererseits zwischen der Auflageebene und der Abhebeanschlageinrichtung formschlüssig gefangen ist, so dass das Flachmaterial und das Behältnis nicht ohne Bewegen des Riegels aus seiner Verriegelungsstellung aus der Haltevorrichtung entfernbar sind.

Die erfindungsgemäße Haltevorrichtung verhindert in vorteilhafter Weise, dass das flexible Behältnis zusammen mit dem seinen Öffnungsrand aufspannenden Flachmaterial durch eine einfache Kippbewegung des Flachmaterials aus der Haltevorrichtung entnommen werden kann. Die erfindungsgemäß vorgesehene Riegeleinrichtung verhindert mit ihrem in der Verriegelungsstellung befindlichen Riegel, dass ein Passant im öffentlichen Raum bzw. an einem öffentlichen Platz das flexible Behältnis samt Flachmaterial gleichsam im Vorübergehen entwenden kann. Der Riegel entfaltet somit die erfindungsgemäß gewünschte, diebstahlhemmende Wirkung der Haltevorrichtung.

Der Teilabschnitt des Abschnitts des Flachmaterials zusammen mit dem an dem Teilabschnitt anliegenden Teilbereich des Öffnungsrandbereichs des Öffnungsrandes kann zwischen dem in seiner Verriegelungsstellung befindlichen Riegel und dem Halteelement mit einem gewissen Spiel, d.h. lose, gehalten werden. Vorzugsweise ist jedoch ein Abstand zwischen dem Riegel und dem Halteelement derart ausgelegt, dass der Teilabschnitt des Abschnitts des Flachmaterials zusammen mit dem an dem Teilabschnitt anliegenden Teilbereich des Öffnungsrandbereichs des Öffnungsrandes zwischen dem Riegel und dem Halteelement festklemmbar ist. Auf diese Weise wird Spiel zwischen dem Halteelement und dem Teilabschnitt bzw. dem Teilbereich einerseits sowie zwischen dem Teilabschnitt bzw. dem Teilbereich und dem Riegel andererseits vermieden. Dies bewirkt in vorteilhafter Weise ein stabiles Halten des Behältnisses, wodurch einem Wackeln desselben in der Haltevorrichtung entgegengewirkt wird.

Das Halteelement kann von einer im Wesentlichen linienförmigen Kante, die als Vorsprung ausgebildet ist, oder von einer Haltefläche gebildet sein. Auch die Haltefläche kann in der Art einer hervorstehenden Fläche ausgebildet sein.

Vorzugsweise weist der Riegel ein freies Ende auf, das sich beim Bewegen des Riegels zwischen der Freigabestellung und der Verriegelungsstellung auf die Auflageebene zu oder von der Auflageebene wegbewegt. In vorteilhafter Weise durchsetzt das freie Ende des Riegels zumindest in der Verriegelungsstellung des Riegels die Auflageebene. Auf diese Weise wird das Flachmaterial samt Öffnungsrand des Behältnisses in der Verriegelungsstellung des Riegels ringartig umschlossen an der Haltevorrichtung gehalten. Ein wie auch immer geartetes Hindurchzwängen des Teilabschnitts des Abschnitts des Flachmaterials samt zugehörigem Teilbereich des Öffnungsrandes zwischen dem freien Ende des Riegels und der Auflageebene wird dadurch zuverlässig vermieden.

Vorzugsweise ist zumindest das freie Ende des Riegels gleichsinnig mit der Krümmung des Flachmaterials derart abgekantet oder gekrümmt, dass das Einbringen des Teilabschnitts des Abschnitts des Flachmaterials zusammen mit dem an dem Teilabschnitt anliegenden Teilbereich des Öffnungsrandbereichs des Öffnungsrandes in die Ebene zwischen dem Halteelement und dem Riegel bei in der Freigabestellung befindlichem Riegel erleichtert wird.

Die Riegeleinrichtung kann einen Riegel aufweisen, der entweder als Drehriegel oder als Linearriegel ausgebildet ist. Der Drehriegel ist um eine Drehachse zwischen der Freigabestellung und der Verriegelungsstellung drehbar bzw. schwenkbar. Der Linearriegel ist linear bzw. geradlinig zwischen der Freigabestellung und der Verriegelungsstellung bewegbar.

Unabhängig davon, ob die Riegeleinrichtung einen Drehriegel oder einen Linearriegel umfasst, kann sie in vorteilhafter Weise so viel mechanische Selbsthemmung aufweisen, dass der Riegel nicht von Hand, sondern nur mit Hilfe eines Werkzeugschlüssels zwischen der Freigabestellung und der Verriegelungsstellung bewegbar ist. Auf diese Weise wird die diebstahlhemmende Wirkung der erfindungsgemäßen Haltevorrichtung weiter erhöht.

In vorteilhafter Weise kann der Riegel in die Verriegelungsstellung vorgespannt sein. Dabei kann insbesondere vorgesehen sein, dass der Riegel entgegen der Vorspannung in die Freigabestellung gedrückt bzw. bewegt werden kann. Zur Unterstützung dieses Drückens bzw. Bewegens des Riegels in die Freigabestellung kann der Riegel zumindest teilweise eine rampenartige Oberfläche aufweisen, entlang welcher der Riegel entgegen der Vorspannung in Richtung der Freigabestellung bewegt werden kann, indem mit dem Teilabschnitt des Abschnitts des Flachmaterials gegen die rampenartige Oberfläche gedrückt wird. Der Teilabschnitt des Abschnitts des Flachmaterials wird dann wie ein Werkzeug zum Bewegen des Riegels in die Freigabestellung verwendet.

Befindet sich der Teilabschnitt des Abschnitts des Flachmaterials zusammen mit dem an dem Teilabschnitt anliegenden Teilbereich des Öffnungsrandbereichs des Öffnungsrandes zwischen dem Halteelement und dem in der Verriegelungsstellung befindlichen Riegel, so steht dieses Werkzeug nicht mehr zur Verfügung und das einfache Entfernen des Behältnisses samt Flachmaterial aus der Haltevorrichtung ist nicht mehr möglich. Hierzu trägt insbesondere bei, dass etwaige Finger einer Person, welche den Riegel entgegen seiner Vorspannung in die Freigabestellung drücken, wegen der Vorspannung nicht wieder von der Haltevorrichtung entfernt werden können, ohne dass sich der Riegel in die Verriegelungsstellung zurückbewegt. Bleiben die Finger zum Drücken des Riegels in die Freigabestellung am Riegel, so bilden sie ein mechanisches Hindernis, welches das Entfernen des Behältnisses samt Flachmaterial aus der Haltevorrichtung verhindert.

Vorzugsweise weist die Riegeleinrichtung eine Schlosseinrichtung auf, mittels welcher der Riegel in seiner Verriegelungsstellung verschließbar ist, sodass er formschlüssig in der Verriegelungsstellung gehalten wird. Ein Entfernen des Behältnisses samt Flachmaterial aus der Haltevorrichtung ist nur dann möglich, wenn die damit befasste Person den zu der Schlosseinrichtung zugehörigen Schlüssel besitzt.

Besonders vorteilhaft ist es, eine Riegelanschlageinrichtung vorzusehen, an welcher der Riegel in der Freigabestellung anschlägt. Dabei ist die Riegelanschlageinrichtung derart ausgelegt, dass der Riegel selbst dann, wenn er sich in der Freigabestellung befindet, noch eine Zone des in die Haltevorrichtung eingebrachten Abschnitts des Flachmaterials und des an dem Abschnitt anliegenden Öffnungsrandbereichs des Öffnungsrandes überlappt. Dies ist vorteilhaft, weil dadurch auch in der Freigabestellung des Riegels durch den Riegel noch eine gewisse Haltewirkung auf den in die Haltevorrichtung eingebrachten Abschnitt des Flachmaterials und den an ihm anliegenden Öffnungsrandbereich des Öffnungsrandes ausgeübt wird. Ein Herauskippen des Behältnisses mit seinem aufgespannten Öffnungsrand kann dadurch selbst dann vermieden werden, wenn es losgelassen wird und der Riegel noch nicht von seiner Freigabestellung in die Verriegelungsstellung bewegt wurde.

Zusätzlich zu der Halterung des Behältnisses samt Flachmaterial durch den Riegel der Riegeleinrichtung kann in vorteilhafter Weise wenigstens eine Kippstabilisierungseinrichtung vorhanden sein, welche sich bei in die Haltevorrichtung eingebrachtem Abschnitt des Flachmaterials und an dem Abschnitt anliegenden Öffnungsrandbereich des Öffnungsrandes auf derselben Seite des Flachmaterials befindet wie der Riegel in der Verriegelungsstellung und dadurch einer insbesondere schwerkraftbedingten Kippbewegung des Flachmaterials samt dem flexiblen Behältnis zusätzlich entgegenwirkt.

Vorzugsweise können genau zwei Kippstabilisierungseinrichtungen vorhanden sein, die auf diametral gegenüberliegenden Seiten der Riegeleinrichtung angeordnet sind. Dadurch werden insgesamt drei Kippstabilisierungsstellen erreicht, nämlich eine erste an der ersten Kippstabilisierungseinrichtung, eine zweite an der Riegeleinrichtung und eine dritte an der zweiten Kippstabilisierungseinrichtung. Die Halterung des Behältnisses samt Flachmaterial in der erfindungsgemäßen Haltevorrichtung wird dadurch in vorteilhafter Weise versteift.

Vorzugsweise können außerdem genau zwei Abhebeanschlagseinrichtungen vorhanden sein, die auf diametral gegenüberliegenden Seiten der Riegeleinrichtung angeordnet sind.

In vorteilhafter Weise kann die Haltevorrichtung mit einer Deckelanschlusseinrichtung zum vorzugsweise lösbaren Anschließen eines Deckels an die Haltevorrichtung versehen sein. Dabei ist die Deckelanschlusseinrichtung derart ausgelegt, dass der Deckel zwischen einer Schließstellung, in welcher er die Öffnung des Behältnisses zumindest teilweise verschließt, und einer Öffnungsstellung, in welcher die Öffnung des Behältnisses vollständig offen ist, bewegbar, vorzugsweise schwenkbar ist. Der Deckel kann als vollflächige Platte ausgebildet sein, so dass er die Öffnung des Behältnisses in seiner Schließstellung vollständig verschließt, oder ein Loch zum Hindurchwerfen beispielsweise von Abfall aufweisen, so dass er die Öffnung des Behältnisses in seiner Schließstellung nur teilweise verschließt.

Vorzugsweise weist die Haltevorrichtung eine Deckelanschlageinrichtung zum formschlüssigen Halten des Deckels in der Öffnungsstellung auf. Dadurch wird vermieden, dass der Deckel beispielsweise durch Windkräfte ungewollt in seine Schließstellung bewegt wird.

In vorteilhafter Weise kann die Deckelanschlusseinrichtung zwei auf gegenüberliegenden Seiten der Haltevorrichtung angeordnete Deckelzapfenaufnahmen zum Aufnehmen jeweils eines Deckelzapfens umfassen.

Die Deckelzapfenaufnahmen können jeweils einen ersten Absatz und einen zweiten Absatz aufweisen, wobei der jeweilige Deckelzapfen in der Schließstellung des Deckels auf den ersten Absatz auflegbar ist und in der Öffnungsstellung des Deckels auf den zweiten Absatz auflegbar ist.

In besonders vorteilhafter Weise kann der erste Absatz einen größeren Abstand von der durch die wenigstens eine Auflagefläche gebildeten Auflageebene aufweisen als der zweite Absatz. Dabei sind die Relativlage des ersten Absatzes und des zweiten Absatzes relativ zu der Deckelanschlageinrichtung derart ausgelegt, dass die Deckelanschlageinrichtung den Deckel formschlüssig in der Öffnungsstellung hält, wenn der jeweilige Deckelzapfen auf dem zweiten Absatz aufliegt, und die Deckelanschlageinrichtung derart überbrückt wird, dass der Deckel frei zwischen der Öffnungsstellung und der Schließstellung bewegbar ist, wenn der jeweilige Deckelzapfen auf dem ersten Absatz aufliegt.

### c) Ausführungsbeispiele

Nachfolgend werden Ausführungsbeispiele der vorliegenden Erfindung beispielhaft anhand der beigefügten Zeichnungen beschrieben. Es zeigen:
- Fig. 1:: eine perspektivische Ansicht eines bandartigen Flachmaterials zum Aufspannen eines flexiblen Behältnisses, das von der erfindungsgemäßen Haltevorrichtung gehalten werden kann;
- Fig. 2:: eine Ansicht auf das in Fig. 1 gezeigte Flachmaterial von links hinten;
- Fig. 3:: eine Ansicht auf das in Fig. 2 gezeigte Flachmaterial von links;
- Fig. 4:: eine Ansicht auf das in Fig. 3 gezeigte Flachmaterial von unten;
- Fig. 5:: eine perspektivische Ansicht des in den Fig. 1 bis 4 gezeigten Flachmaterials in einer Gebrauchsstellung zum Aufspannen des flexiblen Behältnisses;
- Fig. 6:: eine Ansicht auf das in Fig. 5 gezeigte Flachmaterial von oben;
- Fig. 7:: eine Ansicht des in Fig. 6 gezeigten Flachmaterials von unten;
- Fig. 8:: eine Ansicht des in Fig. 6 gezeigten Flachmaterials von rechts;
- Fig. 9:: eine perspektivische Ansicht des in den Fig. 1 bis 8 gezeigten Flachmaterials in einer Einführstellung zum Einführen in das flexible Behältnis mit einer es haltenden Hand;
- Fig. 10:: eine vergrößerte Darstellung des Details D aus Fig. 3;
- Fig. 11:: eine perspektivische Ansicht eines flexiblen Behältnisses mit einem Öffnungsrand, der mittels eines Flachmaterials gemäß den Fig. 1 bis 10 aufgespannt ist;
- Fig. 12:: eine perspektivische Ansicht eines ersten Ausführungsbeispiels der erfindungsgemäßen Haltevorrichtung;
- Fig. 13:: die in Fig. 12 gezeigte Haltevorrichtung, wobei zusätzlich ein Teil des flexiblen Behältnisses und ein Teil des seinen Öffnungsrand aufspannenden Flachmaterials gezeigt sind, welche diebstahlhemmend von der Haltevorrichtung gehalten werden;
- Fig. 14:: eine weitere perspektivische Ansicht der in Fig. 12 gezeigten Haltevorrichtung von leicht schräg unten;
- Fig. 15:: eine noch weitere perspektivische Ansicht der in Fig. 12 gezeigten Haltevorrichtung von leicht schräg oben;
- Fig. 16:: eine noch weitere perspektivische Ansicht der in Fig. 12 gezeigten Haltevorrichtung von links schräg oben;
- Fig. 17:: eine Frontansicht der in den Fig. 12 bis 16 gezeigten Haltevorrichtung, wobei sich der Riegel in seiner Verriegelungsstellung befindet;
- Fig. 18:: eine Schnittansicht gemäß Schnitt A-A in Fig. 17;
- Fig. 19:: eine Rückansicht der Haltevorrichtung gemäß Fig. 17;
- Fig. 20:: eine Frontansicht der in den Fig. 12 bis 16 gezeigten Haltevorrichtung, wobei sich der Riegel in seiner Freigabestellung befindet;
- Fig. 21:: eine Schnittansicht gemäß Schnitt B-B in Fig. 20;
- Fig. 22:: eine Rückansicht der Haltevorrichtung gemäß Fig. 20;
- Fig. 23:: eine Frontansicht entsprechend Fig. 17, wobei zusätzlich ein Teil des bandartigen Flachmaterials gezeigt ist;
- Fig. 24:: eine Schnittansicht gemäß Schnitt C-C in Fig. 23;
- Fig. 25:: eine Rückansicht der Haltevorrichtung gemäß Fig. 23;
- Fig. 26:: eine Frontansicht entsprechend Fig. 20, wobei zusätzlich ein Teil des bandartigen Flachmaterials gezeigt ist;
- Fig. 27:: eine Schnittansicht gemäß Schnitt D-D in Fig. 26;
- Fig. 28:: eine Rückansicht der Haltevorrichtung gemäß Fig. 26;
- Fig. 29:: eine Seitenansicht der in Fig. 14 gezeigten Haltevorrichtung und eines Teils des bandartigen Flachmaterials, wobei dargestellt ist, wie das Flachmaterial zum Einführen in die Haltevorrichtung ausgerichtet wird;
- Fig. 30:: eine Seitenansicht entsprechend Fig. 29, wobei das Flachmaterial in einem teilweise in die Haltevorrichtung eingeführten Zustand gezeigt ist;
- Fig. 31:: eine Seitenansicht entsprechend den Fig. 29 und 30, wobei dargestellt ist, wie das Flachmaterial vollständig in die Haltevorrichtung eingeführt ist;
- Fig. 32:: eine perspektivische Ansicht eines zweiten Ausführungsbeispiels der erfindungsgemäßen Haltevorrichtung, wobei sich der Riegel in seiner Verriegelungsstellung befindet;
- Fig. 33:: eine perspektivische Ansicht der in Fig. 32 gezeigten Haltevorrichtung von leicht schräg unten, wobei sich der Riegel in einer Zwischenstellung zwischen seiner Verriegelungsstellung und seiner Freigabestellung befindet;
- Fig. 34:: eine perspektivische Ansicht der in Fig. 32 gezeigten Haltevorrichtung von schräg unten, wobei sich der Riegel in seiner Freigabestellung befindet;
- Fig. 35:: eine perspektivische Rückansicht eines dritten Ausführungsbeispiels der erfindungsgemäßen Haltevorrichtung mit Deckelzapfenaufnahmen, wobei zusätzlich teilweise ein Deckel in seiner Schließstellung gezeigt ist;
- Fig. 36:: eine perspektivische Frontansicht der in Fig. 35 gezeigten Haltevorrichtung, wobei der Deckel in seiner Öffnungsstellung gezeigt ist; und
- Fig. 37:: eine Seitenansicht der in Fig. 36 gezeigten Haltevorrichtung von rechts, wobei der Deckel nur teilweise dargestellt ist.

Gleiche Bezugszeichen in den Zeichnungen kennzeichnen gleiche Teile bzw. Elemente desselben Ausführungsbeispiels oder kennzeichnen einander funktional entsprechende Teile beziehungsweise Elemente verschiedener Ausführungsbeispiele.

In den Fig. 1 bis 11 wird die Kombination eines flexiblen Behältnisses 6 (vgl. Fig. 11), beispielsweise eines Sacks oder Beutels zum Sammeln von Abfällen, mit einem elastisch biegbaren, bandartigen Flachmaterial 1 beschrieben. Die erfindungsgemäße Haltevorrichtung ist dazu ausgelegt, die Kombination aus dem flexiblen Behältnis 6 und dem elastisch biegbaren Flachmaterial 1 diebstahlhemmend zu halten. Denkbar ist auch, dass die erfindungsgemäße Vorrichtung andersartige Behältnisse hält. Es ist lediglich erforderlich, dass der Öffnungsrand eine Geometrie in der Art des gekrümmten, bandartigen Flachmaterials 1 aufweist.

Die Fig. 1 bis 4 zeigen ein Beispiel eines bandartigen Flachmaterials 1 zum Aufspannen eines flexiblen Behältnisses, das von der erfindungsgemäßen Haltevorrichtung gehalten werden kann. Das bandartige Flachmaterial 1 zeichnet sich dadurch aus, dass es wesentlich länger und breiter als dick ist. Sein Querschnitt weist vorzugsweise die Form eines flachen bzw. dünnen Rechtecks auf. Dies hat den Vorteil, dass das Flachmaterial 1 um eine in Fig. 3 senkrecht auf der Zeichenebene stehende Biegeachse einen so geringen Biegewiderstand aufweist, dass es bequem mit den Händen eines Benutzers elastisch um diese Biegeachse gebogen werden kann.

Alternativ zu dem gezeigten Beispiel sind auch andere Querschnitte des Flachmaterials 1 denkbar. Es kann z.B. ein abgeflachter Querschnitt, der keine Rechteckform aufweist, zur Anwendung kommen. Beispielsweise wäre ein elliptisch geformter Querschnitt denkbar, der ähnlich wie ein Rechteckquerschnitt eine Biegeachse mit größerem Biegemoment und eine Biegeachse mit kleinerem Biegemoment aufweist. Grundsätzlich weist das Flachmaterial 1 einen nicht runden Querschnitt auf, um eine kippstabile Halterung desselben in der erfindungsgemäßen Haltevorrichtung zu gewährleisten.

Das Flachmaterial 1 besteht bei dem gezeigten Beispiel aus einem einstückigen Federbandstahl, dessen Banddicke so ausgelegt ist, dass ein Biegen um die in Fig. 3 senkrecht auf der Zeichenebene stehende Biegeachse von Hand bequem möglich ist. Alternativ ist denkbar, das Flachmaterial 1 aus anderen einstückigen Federelementen herzustellen, beispielsweise aus elastisch federndem Kunststoff, Glasfaser- oder Kohlefaserwerkstoffen oder sonstigen Verbundwerkstoffen, die elastisch federnde Eigenschaften haben. Des Weiteren ist alternativ denkbar, das Flachmaterial 1 nicht einstückig auszubilden, sondern aus zwei oder mehr separaten Teilstücken zusammenzusetzen, die in geeigneter Weise miteinander verbunden sind.

Das Flachmaterial 1 weist die in Fig. 1 gekennzeichneten, freien Enden 2, 3 auf, an denen jeweils ein Handhabungsmittel in Form eines Endabschnittes 8 bzw. 9 ausgebildet ist, der jeweils um den in Fig. 3 eingezeichneten Winkel α aus der Bandebene des Flachmaterials 1, die senkrecht auf der Zeichenebene der Fig. 3 steht, herausgebogen ist. In der Ansicht der Fig. 3 fällt die Längsachse LA des Flachmaterials 1 mit seiner Bandebene zusammen.

Der Winkel α ist bei dem gezeigten Beispiel über die Erstreckung der Endabschnitte 8, 9 konstant und liegt vorzugsweise im Bereich von 10° bis 85°, besonders bevorzugt im Bereich von 40° bis 80°. Denkbar ist alternativ, den Winkel α über die Erstreckung bzw. Länge der Endabschnitte 8, 9 hinweg nicht konstant zu gestalten, sondern zur Ausbildung anders geformter Handhabungsmittel zu- und/oder abnehmend, so dass beispielsweise kreis- oder spiralartig gekrümmt verlaufende Endabschnitte entstehen würden. Der in Fig. 3 zu sehende Winkel α bildet dann einen Anfangswinkel, unter welchem der Endabschnitt 8 bzw. 9 aus der Bandebene heraustritt.

In Fig. 2 ist das in die Zeichenebene projizierte Flachmaterial 1 gezeigt. In dieser Ansicht weist es eine projizierte Materiallänge in Form der Bandlänge L auf, die etwas kürzer ist als diejenige Länge, die sich ergeben würde, wenn die Endabschnitte 8, 9 zurück in die Bandebene gebogen werden würden. In Fig. 2 ist außerdem die Materialbreite in Form der (tatsächlichen) Bandbreite B des Flachmaterials 1 zu erkennen.

Die projizierte Bandlänge L und die Bandbreite B des Flachmaterials 1 sind im Hinblick darauf auszulegen bzw. zu bemessen, dass einerseits ein Abschnitt des Öffnungsrandes der Öffnung eines flexiblen Behältnisses geradlinig zwischen den freien Enden 2, 3 des Flachmaterials 1 gespannt gehalten werden soll und andererseits ein formstabiles Aufspannen des flexiblen Behältnisses vorzugsweise im Bereich seiner Öffnung erfolgen soll, während das Behältnis in seinem übrigen Bereich vorzugsweise flexibel bleibt. Das Verhältnis der projizierten Bandlänge L zu der Bandbreite B beträgt wenigstens 20:1, besonders bevorzugt wenigstens 40:1. Sollen mit dem Flachmaterial 1 haushaltsübliche Abfallsäcke für Kunststoff ("gelber Sack") aufgespannt werden, so sind eine projizierte Bandlänge L von ca. 1 m und eine Bandbreite B von ca. 12 mm geeignet.

In den Fig. 1 bis 4 ist das Flachmaterial 1 in einer Nicht-Gebrauchsstellung gezeigt, in welcher es nicht zum Aufspannen des Öffnungsrandes eines flexiblen Behältnisses gebraucht wird und gelagert werden kann. Aus dieser Nicht-Gebrauchsstellung kann es elastisch in eine Einführstellung gebogen werden, die in Fig. 9 gezeigt ist. In der Einführstellung bildet das Flachmaterial 1 bei dem gezeigten Beispiel eine Schlaufe, deren Abmessungen innerhalb der Schlaufenebene es erlauben, dass das Flachmaterial 1 in die Öffnung eines flexiblen Behältnisses eingeführt werden kann, die formstabil aufgespannt werden soll.

Die Handhabungsmittel in Form der hier aus der Bandebene herausgebogenen Endabschnitte 8, 9 spielen in Zusammenhang mit der Einführstellung eine wichtige Rolle. Sie ermöglichen es, dass das in der Einführstellung befindliche Flachmaterial 1 während des Einführens des Flachmaterials 1 in die Öffnung des flexiblen Behältnisses formschlüssig mit einer in Fig. 9 gezeigten Hand H eines Benutzers des Flachmaterials 1 gehalten werden kann. Wie in Fig. 9 gezeigt, besteht die Möglichkeit, das Flachmaterial 1 lediglich mit Hilfe des Daumens und des Zeigefingers sowie der Endabschnitte 8, 9 in der Einführstellung zu halten, in welcher es schlaufenförmig gebogen ist. Aufgrund seiner Elastizität ist das Flachmaterial 1 in der Einführstellung bestrebt, die in den Fig. 1 bis 4 gezeigte Nicht-Gebrauchsstellung einzunehmen. Es ist somit in die Nicht-Gebrauchsstellung vorgespannt.

In der in Fig. 9 gezeigten Einführstellung kann das Flachmaterial 1 in eine Öffnung 5 eines flexiblen Behältnisses 6 eingeführt und losgelassen werden (vgl. Fig 11). Dabei kann die nicht zum Halten des Flachmaterials 1 erforderliche Hand des Benutzers den Öffnungsrand 4 der Öffnung 5 so gut es geht offenhalten. Nachdem die Hand H das Flachmaterial 1 losgelassen hat, ist es aufgrund seiner Vorspannung bestrebt, seine in den Fig. 1 bis 4 gezeigte Nicht-Gebrauchsstellung einzunehmen. Da sich das Flachmaterial 1 in der Öffnung 5 des Behältnisses 6 befindet, ist dies nicht möglich. Vielmehr wird das Flachmaterial 1 von dem Öffnungsrand 4 daran gehindert, die Nicht-Gebrauchsstellung einzunehmen. Es nimmt stattdessen eine in den Fig. 5 bis 8 sowie insbesondere in Fig. 11 gezeigte Gebrauchsstellung ein, in welcher es den Öffnungsrand 4 der Öffnung 5 des Behältnisses 6 formstabil aufspannt. Bei Bedarf kann das Behältnis 6 anschließend durch die aufgespannte Öffnung 5 hindurch gestülpt werden, um zu bewirken, dass das Flachmaterial 1 von dem im Bereich des Öffnungsrandes 4 befindlichen Material des Behältnisses 6 umschlungen und dadurch das Behältnis 6 noch besser an dem Flachmaterial 1 gehalten wird. Der Öffnungsrand 4 weist eine der Bandbreite B entsprechende Breite auf. Aufgrund seiner Elastizität ist das Flachmaterial 1 in seiner Gebrauchsstellung nach wie vor in die Nicht-Gebrauchsstellung vorgespannt, jedoch nicht mehr mit einer so großen Rückstellkraft wie in der Einführstellung gemäß Fig. 9.

Wie in den Fig. 5, 6 und 11 zu erkennen ist, nimmt das Flachmaterial 1 in seiner Gebrauchsstellung in etwa die Form eines U ein. In dieser U-Form haben die Endabschnitte 8 und 9 einen Abstand voneinander, so dass keine geschlossene Schlaufe mehr wie in Fig. 9 gebildet wird. Wie in Fig. 11 gezeigt, kommt entlang dieses Abstandes ein Abschnitt 7 des Öffnungsrandes 4 der Öffnung 5 zu liegen, der aufgrund der Rückstellkraft des Flachmaterials 1 in die Nicht-Gebrauchsstellung im Wesentlichen geradlinig gespannt gehalten wird. In seinem Gebrauchszustand spannt das Flachmaterial 1 den Öffnungsrand 4 daher mit einem geradlinigen Umfangsabschnitt auf, dessen Länge sich aus der Länge des Endabschnitts 8, der Länge des Abstandes zwischen den Endabschnitten 8 und 9 sowie der Länge des Endabschnitts 9 zusammen-setzt.

Fig. 10 zeigt das vergrößerte Detail D aus Fig. 3. Bei dem gezeigten Beispiel befindet sich auf der in den Fig. 3 und 10 linken Seite 12 des bandförmigen Flachmaterials 1 eine als Antirutschoberfläche fungierende Antirutschbeschichtung 13, bei der es sich beispielsweise um eine Silikon- oder Kautschukbeschichtung handeln kann. Die Seite 12 des Flachmaterials 1 kommt in dessen Gebrauchsstellung mit dem Öffnungsrand 4 in Kontakt und erhöht dadurch die Haftreibung zwischen der Seite 12 und dem Öffnungsrand 4. Dadurch wird zusätzlich zu der Wirkung der Vorspannung des Flachmaterials 1 und ggf. zusätzlich zu der Umschlingung des Flachmaterials 1 ein Abrutschen des Öffnungsrandes 4 des Behältnisses 6 von dem Flachmaterial 1 erschwert. Alternativ oder zusätzlich kann die Antirutschoberfläche von mechanischen Vorsprüngen gebildet werden, die erhaben aus der Seite 12 hervorstehen. Des Weiteren ist denkbar, auch die der Seite 12 gegenüberliegende Seite 10 des Flachmaterials 1 mit einer Antirutschoberfläche der vorgenannten Art zu versehen. Dies erhöht die Haftreibung zwischen dem Öffnungsrand 4 und dem Flachmaterial 1 zusätzlich, wenn der Öffnungsrand 4 im Sinne der vorgenannten Umschlingung in die Öffnung 5 hinein um das Flachmaterial 1 herum auf die Seite 10 eingeschlagen wird.

In Fig. 12 ist ein erstes Ausführungsbeispiel der erfindungsgemäßen Haltevorrichtung 20 zu sehen. Mit Ausnahme einer Riegeleinrichtung 23 ist sie einstückig als Spritzgussteil aus Kunststoff oder als 3D-Druckteil aus geeignetem 3D-Druckmaterial oder als Aluminiumdruckgussteil ausgebildet. Bei dem gezeigten Ausführungsbeispiel weist die Haltevorrichtung 20 einen länglichen Grundkörper 11 auf, der auf seiner Oberseite geriffelt ist. Der spritzgegossene oder 3D-gedruckte Grundkörper 11 ist auf seiner Rückseite (Fig. 12 rechts hinten) offen gestaltet (vgl. Fig. 19, 22, 25 und 28).

In Fig. 13 ist zu erkennen, wie das Behältnis 6, dessen Öffnungsrand 4 von dem bandartigen Flachmaterial 1 aufgespannt ist, in bzw. an der Haltevorrichtung 20 gehalten wird. Ein gekrümmter Abschnitt A des Flachmaterials 1 und ein entsprechend gekrümmter Öffnungsrandbereich RB des Öffnungsrandes 4 des Behältnisses 6 befinden sich dabei in einem in der Haltevorrichtung 20 aufgenommenem Zustand. Der Abschnitt A und der Öffnungsrandbereich RB sind auch in Fig, 11 gekennzeichnet.

In den Fig. 14, 15 und 16 sind Details der Haltevorrichtung 20 besser zu erkennen. Der Abschnitt A des Flachmaterials 1 und der Öffnungsrandbereich RB des Öffnungsrandes 4 können diebstahlhemmend in bzw. an der Haltevorrichtung 20 gehalten werden. Daraus ergibt sich der Vorteil, dass die Haltevorrichtung 20 im öffentlichen Raum angebracht werden kann. Das mit aufgespanntem Öffnungsrand 4 von der Haltevorrichtung 20 gehaltene Behältnis 6 kann dann von Passanten nicht ohne Weiteres aus der Haltevorrichtung 20 gelöst und entwendet werden.

In Fig. 14 sind zwei Durchgangsbohrungen 31 zu erkennen, die im Sinne der vorliegenden Erfindung als Befestigungseinrichtung zum Befestigen der Haltevorrichtung 20 an einem nicht dargestellten Untergrund dienen. Zu diesem Zweck können sie von nicht gezeigten Befestigungsschrauben durchsetzt werden, die in den Untergrund geschraubt werden können Bei dem Untergrund kann es sich beispielsweise um eine Wand, eine Mauer, einen Pfosten, einen Laternenpfahl oder Ähnliches handeln.

In den Fig. 15 und 16 sind zwei in der Aufsicht gekrümmt verlaufende Auflageflächen 21 zu erkennen, auf welche die in Fig. 13 untere Kante des Abschnitts A des Flachmaterials 1 auflegbar ist. Zwischen dieser unteren Kante und der jeweiligen Auflagefläche 21 befindet sich noch Material des Öffnungsrandes 4 des Behältnisses 6, der von dem Flachmaterial 1 aufgespannt wird. Der Abschnitt Ades Flachmaterials 1 steht in dem in Fig. 13 gezeigten Zustand hochkant auf den beiden Auflageflächen 21. Die Auflageflächen 21 tragen im Wesentlichen das gesamte Gewicht des Behältnisses 6 samt Flachmaterial 1 und ggf. in dem Behältnis 6 befindlichem Inhalt, beispielsweise Abfall.

Die beiden Auflageflächen 21 liegen bei dem gezeigten Ausführungsbeispiel in derselben Ebene, wodurch eine Auflageebene zum Aufliegen des Abschnitts A des Flachmaterials 1 gebildet wird. Die Haltevorrichtung 20 wird vorzugsweise derart an dem Untergrund montiert, dass es sich bei der Auflageebene im Wesentlichen um eine Horizontalebene handelt.

In den Fig. 14, 15 und 16 ist des Weiteren eine Riegeleinrichtung 23 zu erkennen. Bei dem gezeigten Ausführungsbeispiel umfasst die Riegeleinrichtung 23 einen Vierkant 14, der in drehfester Verbindung mit einem hier als Drehriegel ausgebildeten Riegel 24 steht. Durch Drehen des Vierkants 14 ist der Riegel 24 um eine Drehachse 15 zwischen einer in Fig. 14 zu sehenden Freigabestellung und einer in den Fig. 15 und 16 dargestellten Verriegelungsstellung drehbar. Befindet sich der Riegel 24 in seiner Freigabestellung gemäß Fig. 14, können der Abschnitt A und der Öffnungsrandbereich RB entsprechend Fig. 13 in die Haltevorrichtung 20 derart eingebracht werden, dass der in Fig. 13 zu sehende Abschnitt A des Flachmaterials 1 hochkant auf den Auflageflächen 21 aufsteht. Dabei befindet sich zwischen seiner unteren Kante und den Auflageflächen 21 Material des Öffnungsrandes 4 des Behältnisses 6.

Bei dem gezeigten Ausführungsbeispiel bildet die Drehachse 15 des Riegels 24 gleichzeitig die Längsachse des Vierkants 14. Die Riegeleinrichtung 23 weist eine mechanische Selbsthemmung derart auf, dass der Vierkant 14 und damit der Riegel 24 nicht durch übliche Handkräfte gedreht werden kann. Hierzu ist zwingend ein separater Vierkantschlüssel erforderlich, der formschlüssig auf den Vierkant 14 aufgesetzt werden kann. Ein Bewegen des Riegels 24 durch Passanten, die keinen passenden Vierkantschlüssel mit sich führen, ist daher nicht möglich. Die selbsthemmende Riegeleinrichtung 23 verhindert daher ein Lösen des Behältnisses 6 samt Flachmaterial 1 aus der Haltevorrichtung 20 durch einfache Handgriffe.

Bei dem Riegel 24 handelt es sich vorzugsweise um ein längliches Stück Metallblech, das an seinem von der Drehachse 15 abgewandten Ende ein freies Ende 27 aufweist, das in Fig. 14 zu sehen ist. Wird bei dem gezeigten Ausführungsbeispiel der Riegel 24 von seiner in Fig. 14 dargestellten Freigabestellung im Uhrzeigersinn um die Drehachse 15 in seine in den Fig. 15 und 16 dargestellte Verriegelungsstellung gedreht, so nähert sich dabei sein freies Ende 27 von oben der von den Auflageflächen 21 aufgespannten Auflageebene bis letztere schließlich von dem freien Ende 27 durchsetzt wird. Das freie Ende 27 kommt in der Verriegelungsstellung des Riegels 24 dadurch unterhalb der Auflageebene zu liegen. Wie in den Fig. 15 und 16 zu erkennen ist, ist zu diesem Zweck in dem Bereich zwischen den beiden Auflageflächen 21 eine Aussparung 16 vorhanden, welche unterhalb der Auflageebene ausgebildet ist und in welcher das freie Ende 27 des Riegels 24 zu liegen kommen kann.

Dadurch, dass das freie Ende 27 des Riegels 24 in seiner Verriegelungsstellung unterhalb der Auflageebene liegt, wird Versuchen widerrechtlich handelnder Personen vorgebeugt, den Abschnitt A des Flachmaterials 1 samt dem Öffnungsradbereich RB ggf. gewaltsam zu verformen und durch einen (hier nicht vorhandenen) Zwischenraum zwischen dem freien Ende 27 des Riegels 24 und der Auflageebene hindurch zu zwängen.

Bei dem gezeigten Ausführungsbeispiel ist der Riegel 24 an seinem freien Ende 27 derart abgekantet, dass das freie Ende 27 in etwa der Krümmung des Abschnitts A des Flachmaterials 1 und des Öffnungsrandbereichs RB folgt. Dies ist in den Fig. 14, 15 und 16 gut zu erkennen. Die Abkantung hat den Vorteil, dass das Einführen des Abschnitts A und des Öffnungsrandbereichs RB in die Haltevorrichtung 20 erleichtert wird, wenn wie hier der Abstand eines Bereiches des freien Endes 27 von der Auflageebene in der in Fig. 14 gezeigten Freigabestellung des Riegels 24 kleiner ist als die Breite B des Flachmaterials 1.

In den Fig. 14 und 16 ist ein linienförmiger Vorsprung zu erkennen, der im Sinne der vorliegenden Erfindung als Halteelement zum rückwärtigen Halten des Abschnitts A und des Öffnungsrandbereichs RB in der Haltevorrichtung 20 dient. Das Halteelement 22 befindet sich bei dem gezeigten Ausführungsbeispiel in Blickrichtung auf die Front der Haltevorrichtung 20 fluchtend hinter dem in seiner Verriegelungsstellung befindlichen Riegel 24.

Bei dem gezeigten Ausführungsbeispiel ist der Abstand zwischen dem Halteelement 22 und der Rückseite des in Verriegelungsstellung befindlichen Riegels 24 derart ausgelegt, dass er geringfügig kleiner ist als die Dicke des bandartigen Flachmaterials 1 und des daran anliegenden Materials des Öffnungsrandbereichs RB des Öffnungsrandes 4, sodass der Abschnitt A samt Öffnungsrandbereich RB in dem Zwischenraum zwischen Halteelement 22 und Rückseite des Riegels 24 festklemmbar ist. Eine Rotation des Flachmaterials 1 samt Öffnungsrand 4 innerhalb der Ebene der Öffnung 5 des Behältnisses 6 wird dadurch in vorteilhafter Weise vermieden. Alternativ ist jedoch denkbar, den Abschnitt A samt Öffnungsrandbereich RB mit Spiel und somit lose zwischen dem Halteelement 22 und der Rückseite des Riegels 24 zu halten.

Das gezeigte Ausführungsbeispiel der Haltevorrichtung 20 weist des Weiteren zwei Abhebeanschlageinrichtungen 25, 26 auf, die dazu ausgelegt sind, zu verhindern, dass ein in die Haltevorrichtung 20 eingebrachter Abschnitt A des Flachmaterials 1 samt Öffnungsrandbereich RB in einer von der Auflageebene abgewandten Richtung aus der Haltevorrichtung 20 herausgehoben werden kann. Wie in den Fig. 14, 15 und 16 zu erkennen ist, befindet sich in Frontansicht der Haltevorrichtung 20 die Abhebeanschlageinrichtung 25 links neben und die Abhebeanschlageinrichtung 26 rechts neben der Riegeleinrichtung 23. Die Abhebeanschlageinrichtungen 25, 26 sind jeweils als Materialvorsprung des Grundkörpers 11 ausgebildet und weisen Anschlagflächen 17, 18 auf, an welche Bereiche der in Fig. 11 und 13 oberen Kante des Abschnitts A des Flachmaterials 1 und des Öffnungsrandbereichs RB anschlagen, wenn der Abschnitt A samt Öffnungsrandbereich RB in von der Auflageebene abgewandter Richtung angehoben wird.

Wird das Behältnis 6 wie in Fig. 13 gezeigt von der Haltevorrichtung 20 gehalten, so wirkt naturgemäß ein Kippmoment auf den Abschnitt A des Flachmaterials 1, welches danach trachtet, die in Fig. 13 obere Kante des Abschnitts A nach vorne zu kippen, sodass das Behältnis 6 samt Flachmaterial 1 schwerkraftbedingt aus der Haltevorrichtung 20 herausfallen würde. Das vorgenannte Kippen wird jedoch durch den in der Verriegelungsstellung gemäß der Fig. 15 und 16 befindlichen Riegel 24 verhindert.

Zur weitergehenden Kippstabilisierung des Behältnisses 6 und des Flachmaterials 1 sind bei dem gezeigten Ausführungsbeispiel zwei Kippstabilisierungseinrichtungen 29, 30 vorhanden, welche den Abschnitt A des Flachmaterials 1 zusätzlich zu dem Riegel 24 gegen schwerkraftbedingtes Kippen stabilisieren. Wie sich aus den Fig. 14, 15 und 16 ergibt, befinden sich die Kippstabilisierungseinrichtungen 29, 30 in Frontansicht der Haltevorrichtung 20 im Wesentlichen an denselben Stellen wie die Abhebeanschlageinrichtungen 25, 26. Die Kippstabilisierungseinrichtung 29 befindet sich links neben und die Kippstabilisierungseinrichtung 30 befindet sich rechts neben der Riegeleinrichtung 23. Die Kippstabilisierungseinrichtungen 29, 30 sind als Materialwände des Grundkörpers 11 ausgebildet, die sich unterhalb der Anschlagflächen 17, 18 der Abhebeanschlageinrichtungen 25, 26 in Richtung der von den Auflageflächen 21 gebildeten Auflageebene erstrecken. In Frontansicht hinter diesen Materialwänden entsteht dadurch jeweils eine Hinterschneidung, in welche Bereiche der in Fig. 13 oberen Kante des Abschnitts A des Flachmaterials 1 und des Öffnungsrandbereichs RB eingeführt werden können. Die Kippstabilisierungseinrichtungen 29, 30 weisen gekrümmte Anlageflächen 32, 33 auf, an welchen Bereiche des Abschnitts A des Flachmaterials 1 und des Öffnungsrandbereichs RB aufgrund der Wirkung des schwerkraftbedingten Kippmoments auf das Behältnis 6 zur Anlage kommen können.

Abweichend von dem gezeigten Ausführungsbeispiel können die Abhebeanschlageinrichtungen 25, 26 einerseits und die Kippstabilisierungseinrichtungen 29, 30 andererseits, in Frontansicht der Haltevorrichtung 20 betrachtet selbstverständlich auch an verschiedenen Stellen der Haltevorrichtung 20 ausgebildet bzw. angeordnet werden.

Die Fig. 17 bis 22 zeigen Frontansichten, Rückansichten und Schnittansichten des ersten Ausführungsbeispiels der erfindungsgemäßen Haltevorrichtung 20, wobei der Riegel 24 in den Fig. 17 bis 19 in seiner Verriegelungsstellung und in den Fig. 20 bis 22 in seiner Freigabestellung zu sehen ist.

In Fig. 18 ist gut zu erkennen, dass das freie Ende 27 des Riegels 24 in seiner Verriegelungsstellung unterhalb der von den Auflageflächen 21 gebildeten Auflageebene liegt. In Fig. 19 ist eine Riegelanschlageinrichtung 28 zu erkennen, die von einem Wandabschnitt des Grundkörpers 11 der Haltevorrichtung 20 gebildet wird. Die Riegelanschlageinrichtung 28 weist eine Anschlagfläche 19 auf, an welche der Riegel 24 in seiner Freigabestellung anschlägt, wie am besten in Fig. 22 zu sehen ist. Die geometrische Lage der Anschlagfläche 19 gibt somit vor, welchen maximalen Abstand das freie Ende 27 des Riegels 24 von der Auflageebene in der Freigabestellung des Riegels 24 hat.

Die Fig. 23 bis 28 entsprechen ihrer Darstellung nach den Fig. 17 bis 22, wobei jedoch zusätzlich das in Fig. 13 zu sehende Teilstück des Flachmaterials 1 eingezeichnet wurde, um jeweils zu verdeutlichen, wie das Flachmaterial 1 in der Haltevorrichtung 20 gehalten wird. Das Behältnis 6 und sein Öffnungsrand 4 wurden in den Fig. 23 bis 28 aus Gründen der zeichnerischen Vereinfachung weggelassen.

Es ist zu erkennen, dass sich nur ein relativ kleiner Teilabschnitt TA (vgl. Fig. 11) des in Fig. 13 zu sehenden Abschnitts A des Flachmaterials 1 in Blickrichtung der Fig. 23 hinter dem Riegel 24 befindet. Dasselbe gilt naturgemäß für einen relativ kleinen Teilbereich TRB (vgl. Fig. 11) des Öffnungsrandbereichs RB des Öffnungsrandes 4 des Behältnisses 6. Der Teilbereich TRB liegt bei aufgespanntem Öffnungsrand 4 an dem Teilabschnitt TA des Abschnitts A des Flachmaterials 1 an. Die in Umfangsrichtung des Öffnungsrandes 4 gemessenen Längen des Teilabschnitts TA und des Teilbereichs TRB entsprechen der in Fig. 23 gut zu erkennenden Breite des Riegels 24.

In der Rückansicht gemäß Fig. 28 ist gut zu erkennen, dass der Riegel 24 auch noch in seiner Freigabestellung, in welcher er an der Anschlagfläche 19 der Riegelanschlageinrichtung 28 anliegt, noch das Flachmaterial 1 gegen schwerkraftbedingtes Kippen aus der Haltevorrichtung 20 hält. Hierzu überlappt ein Teilbereich des Riegels 24 in Blickrichtung der Fig. 28 mit dem bandartigen Flachmaterial 1. In der Frontansicht gemäß Fig. 26 ist dieser überlappende Teilbereich des Riegels 24 durch eine die Riegeleinrichtung 23 tragende Wandung des Grundkörpers 11 im Wesentlichen verdeckt. Lediglich eine Ecke des freien Endes 27 des Riegels 24 ist in Fig. 26 noch zu sehen.

Die Fig. 29, 30 und 31 zeigen Seitenansichten der in Fig. 14 zu sehenden Haltevorrichtung 20 von rechts. In diesen Figuren ist das in Fig. 13 zu sehende Teilstück des Flachmaterials 1 in verschiedenen Zuständen während des Einbringens des Abschnitts A und des hier nicht gezeigten Öffnungsrandbereichs RB, der an dem Abschnitt A anliegt, dargestellt. Zumindest in den Fig. 29 und 30 befindet sich der Riegel 24 in seiner Freigabestellung, die in den Fig. 14, 20 bis 22 und 26 bis 28 zu sehen ist.

Wie in Fig. 29 erkennbar ist, wird zunächst die Öffnungsebene der von dem gebogenen bzw. gekrümmten Flachmaterial 1 aufgespannten Öffnung 5 des Behältnisses 6 (vgl. Fig. 11) nach oben geneigt (hier im Uhrzeigersinn um ca. 45° gegenüber der Horizontalen). Anschließend wird der Abschnitt A des Flachmaterials 1 entsprechend Pfeil P in die Haltevorrichtung 20 eingeführt.

In Fig. 30 ist ein Zwischenzustand des Flachmaterials 1 während des Einbringens seines Abschnitts A in die Haltevorrichtung 20 dargestellt. Das Einbringen des Abschnitts A des Flachmaterials 1 erfolgt bei dem gezeigten Ausführungsbeispiel derart, dass das Flachmaterial 1 wie in den Fig. 26 bis 28 gezeigt zu liegen kommt. Dies bedeutet, dass der Abschnitt A mit seiner unteren Kante hochkant auf den Auflageflächen 21 aufliegt.

Im Bereich der Aussparung 16 zur Aufnahme des freien Endes 27 des Riegels 24 in seiner Verriegelungsstellung liegt der Abschnitt A bei dem gezeigten Ausführungsbeispiel auf keiner Auflagefläche auf. Alternativ wäre denkbar, den Abschnitt A auch in diesem Bereich mit einer Auflagefläche zu unterstützen, so dass die Auflageebene von dem Riegel 24 nicht durchsetzt werden würde.

Ein vergleichsweise kleiner Teilbereich des Abschnitts A des Flachmaterials 1 befindet sich in Fig. 26 in deren Blickrichtung, d.h. in Blickrichtung der Fig. 30 von links nach rechts, in einer gekrümmten Ebene, die hinter dem in seiner Freigabestellung befindlichen Riegel 24 verläuft. Darüber hinaus greifen weitere Teilbereiche des Abschnitts A des Flachmaterials 1 in die Hinterschneidungen ein, die sich in Blickrichtung der Fig. 26 hinter den Kippstabilisierungseinrichtungen 29, 30 befinden.

Sobald das gekrümmte Flachmaterial 1 bzw. die von ihm aufgespannte Ebene der Öffnung 5 des Behältnisses 6 wieder in die Horizontale gebracht wurde, wird der in Fig. 31 gezeigte Zustand erreicht, der dem in den Fig. 26 bis 28 dargestellten Zustand des Flachmaterials 1 entspricht. Abschließend kann nun mit Hilfe eines Vierkantschlüssels der Vierkant 14 und somit der Riegel 24 von seiner Freigabestellung gemäß der Fig. 26 bis 28 um die Drehachse 15 in seine Verbiegungsstellung gemäß der Fig. 23 bis 25 gedreht werden (in Fig. 31 nicht erkennbar).

In dem Zustand gemäß der Fig. 23 bis 25 wird das Flachmaterial 1 samt flexiblem Behältnis 6 diebstahlhemmend formschlüssig in der Haltevorrichtung 20 gehalten. Der gekrümmte, aber relativ kurze Teilabschnitt TA des Abschnitts A des Flachmaterials 1 und der an ihm anliegende Teilbereich TRB des Öffnungsrandbereichs RB des Öffnungsrandes 4 (vgl. Fig. 11) liegt in diesem Zustand in einer gekrümmten Ebene bzw. in einem Zwischenraum zwischen dem Riegel 24 und dem Halteelement 22. Da sich das freie Ende 27 des Riegels 24 in seiner Verriegelungsstellung unterhalb der von den Auflageflächen 21 gebildeten Auflageebene befindet, wird sicher vermieden, dass das Flachmaterial 1 samt Behältnis 6 gewaltsam aus der Haltevorrichtung 20 herausgezwängt werden kann.

Die Fig. 32 bis 34 zeigen ein zweites Ausführungsbeispiel in Form einer erfindungsgemäßen Haltevorrichtung 40. Soweit die Haltevorrichtung 40 dieselben Funktionen und Merkmale aufweist wie die Haltevorrichtung 20 gemäß dem ersten Ausführungsbeispiel werden in den Fig. 32 bis 34 dieselben Bezugszeichen verwendet wie in den Fig. 12 bis 31 betreffend das erste Ausführungsbeispiel. Auf eine Wiederholung der Beschreibung der betreffenden Merkmale und Funktionen wird verzichtet. Es wird lediglich erläutert, wie sich die Haltevorrichtung 40 von der Haltevorrichtung 20 unterscheidet.

Die erfindungsgemäße Haltevorrichtung 40 unterscheidet sich von der Haltevorrichtung 20 unter anderem dadurch, dass sie einen als Linearriegel ausgebildeten Riegel 34 aufweist. Der Riegel 34 ist zwischen seiner in Fig. 32 gezeigten Verriegelungsstellung und seiner in Fig. 34 gezeigten Freigabestellung linear bzw. geradlinig bewegbar. In Fig. 33 ist der Riegel 34 in einer Zwischenstellung zwischen der Verriegelungsstellung und der Freigabestellung dargestellt.

Der Riegel 34 ist Bestandteil einer separat in den Grundkörper 11 eingebauten Riegeleinrichtung 35, die vorzugsweise aus Metall besteht. Die Riegeleinrichtung 35 umfasst wenigstens ein nicht gezeigtes Federelement, welches den Riegel 34 in die in Fig. 32 gezeigte Verriegelungsstellung vorspannt. Diese Vorspannung ist vorzugsweise so groß, dass sie ohne Hilfsmittel von Hand nicht überwunden werden kann.

Bei dem zweiten Ausführungsbeispiel weist der Riegel 34 eine Rampenfläche 36 auf, die im gezeigten Ausführungsbeispiel gekrümmt verläuft. Alternativ ist eine ebene bzw. flache Rampenfläche denkbar, die in einer nicht gekrümmten Ebene liegt. Die Rampenfläche 36 dient dazu, den Riegel 34 mit Hilfe des in die Haltevorrichtung 40 einzuführenden Flachmaterials 1 entgegen der Vorspannung nach oben aus seiner Verriegelungsstellung zu drücken.

Zum Einbringen des in Fig. 13 gezeigten Abschnitts A des Flachmaterials 1 samt dem Öffnungsrandbereich RB des Öffnungsrandes 4 in die Haltevorrichtung 40 kann das Flachmaterial 1, ähnlich wie in Fig. 29 gezeigt, von vorne an den Riegel 34 herangeführt werden. Durch kräftiges Drücken der oberen Kante des Teilabschnitts TA des Abschnitts A des Flachmaterials 1 gegen die Rampenfläche 36 kann der Riegel 34 schließlich entgegen der in die Verriegelungsstellung gerichteten Vorspannung nach oben in Richtung seiner in Fig. 34 zu sehenden Freigabestellung gedrückt werden. Die vorgenannte obere Kante des Teilabschnitts TA gleitet dabei entlang der hier gekrümmten Rampenfläche 36 bis sie in Blickrichtung einer Frontansicht der Haltevorrichtung 40 in eine gekrümmte Ebene bzw. einen Zwischenraum zwischen dem Riegel 34 und dem Haltelement 22 gelangt. In diesem Moment schnellt der Riegel 34 aufgrund seiner Vorspannung zurück in seine Verriegelungsstellung gemäß Fig. 32.

Der Teilabschnitt TA des Flachmaterials 1 und der Teilbereich TRB des Öffnungsrandes 4 (vgl. Fig. 11) sind dann formschlüssig zwischen dem Riegel 34 und dem Halteelement 22 gefangen, sodass das Flachmaterial 1 samt Behältnis 6 nicht mehr aus der Haltevorrichtung 40 entfernt werden kann, ohne eine verhältnismäßig große Kraft aufzuwenden, welche den Riegel aus seiner Verriegelungsstellung in Richtung seiner Freigabestellung bewegen kann. Das hier verwendete Hilfsmittel in Form des Flachmaterials 1, welches beim Einbringen des Flachmaterials 1 in die Haltevorrichtung 40 zum Drücken des Riegel 34 aus seiner Verriegelungsstellung verwendet wurde, steht als Hilfsmittel nicht mehr zur Verfügung, wenn das Flachmaterial 1 zwischen dem Riegel 34 und dem Halteelement 22 gefangen ist. Die Vorspannung des Federelements in der Riegeleinrichtung 35 der Haltevorrichtung 40 wird derart ausgelegt, dass einerseits eine hinreichende diebstahlhemmende Wirkung und andererseits ein ausreichender Komfort beim voranstehend erläuterten Einführen des Flachmaterials 1 in die Haltevorrichtung 40 gewährleistet sind.

Zum bestimmungsgemäßen Lösen des Flachmaterials 1 und des Behältnisses 6 aus der Haltevorrichtung 40 weist die Riegeleinrichtung 35 ein Vierkantloch 37 auf, in welches ein passender Vierkantschlüssel gesteckt werden kann. Durch Drehen des Vierkantschlüssels kann der Riegel 34 von seiner Verriegelungsstellung gemäß Fig. 32 in seine Freigabestellung gemäß Fig. 34 bewegt werden. Das Flachmaterial 1 ist dann nicht mehr zwischen dem Riegel 34 und dem Halteelement 22 gefangen und kann von Hand aus der Haltevorrichtung 40 entfernt werden.

In Fig. 32 ist gut zu erkennen, dass die Haltevorrichtung 40 abweichend von der Haltevorrichtung 20 gemäß erstem Ausführungsbeispiel nur eine einzige, zusammenhängende Auflagefläche 21 aufweist, welche die Auflageebene im Sinne der vorliegenden Erfindung bildet. Der Riegel 34 durchsetzt die Auflageebene insbesondere in seiner Verriegelungsstellung nicht.

Am besten ist in Fig. 34 zu erkennen, dass das nach oben aus der Auflageebene hervorstehende Halteelement 22 eine Haltefläche aufweist, welche im Vergleich zu dem verhältnismäßig schmalen, linienartigen Halteelement 22 der Haltevorrichtung 20 gemäß erstem Ausführungsbeispiel relativ breit ausgestaltet ist. Denkbar ist im Übrigen sowohl bei dem ersten Ausführungsbeispiel als auch bei dem zweiten Ausführungsbeispiel, dass das nach oben aus der Auflageebene hervorstehende Halteelement von einem gekrümmten Wandbereich des Grundkörpers 11 gebildet wird, der genauso lang wie der Abschnitt A des Flachmaterials 1 ist. Es liegt dann der Abschnitt A des Flachmaterials 1 über seine gesamte, in Umfangsrichtung des Öffnungsrandes 4 gemessene Länge an einer entsprechend langen Haltefläche an.

In den Fig. 35 bis 37 ist ein drittes Ausführungsbeispiel in Form der Haltevorrichtung 50 zu sehen. Soweit die Haltevorrichtung 50 dieselben Funktionen und Merkmale aufweist wie die Haltevorrichtung 20 gemäß dem ersten Ausführungsbeispiel werden in den Fig. 35 bis 37 dieselben Bezugszeichen verwendet wie in den Fig. 12 bis 31 betreffend das erste Ausführungsbeispiel. Auf eine Wiederholung der Beschreibung der betreffenden Merkmale und Funktionen wird verzichtet. Es wird lediglich erläutert, wie sich die Haltevorrichtung 50 von der Haltevorrichtung 20 unterscheidet.

In Fig. 35 sind zwei Aussparungen 44, 45 zu erkennen, die in den einander gegenüberliegenden Stirnseiten des länglichen Grundkörpers 11 der Haltevorrichtung 50 vorgesehen sind. Die Aussparungen 44, 45 bilden Deckelzapfenaufnahmen im Sinne der vorliegenden Erfindung und können fingerartige Deckelzapfen 46, 47 eines Deckels 42 aufnehmen, die hier einen Rechteckquerschnitt und somit eine abgeflachte Geometrie aufweisen. Die beiden Deckelzapfenaufnahmen in Form der Aussparungen 44, 45 bilden im Sinne der vorliegenden Erfindung eine Deckelanschlusseinrichtung 41 zum Anschließen des Deckels 42. Der Deckel 42 weist hier ein mittiges Loch 51 auf, durch welches hindurch beispielsweise Abfall in das Behältnis 6 geworfen werden kann.

Wie am besten in Fig. 37 zu erkennen ist, weist jede der Aussparungen 44, 45 bei dem gezeigten Ausführungsbeispiel in etwa eine auf dem Kopf stehende L-Form auf. Diese L-Form bildet jeweils einen ersten Absatz 48 und einen zweiten Absatz 49 aus, auf denen der jeweilige Deckelzapfen 46 bzw. 47 alternativ aufliegen kann.

In Fig. 35 ist gezeigt, wie der Deckelzapfen 46 bzw. 47 auf dem ersten Absatz 48 aufliegt. Der Deckel 42 befindet sich dabei in seiner Schließstellung, in welcher er die Öffnung 5 des Behältnisses 6 bis auf das Loch 51 verschließt. In den Fig. 36 und 37 ist zu sehen, wie der Deckelzapfen 46 bzw. 47 auf dem zweiten Absatz 49 aufliegt. Der Deckel 42 befindet sich dabei in seiner Öffnungsstellung, in welcher er die Öffnung 5 des Behältnisses 6 vollständig freigibt.

Auf der Oberseite der Haltevorrichtung 50 befindet eine aus der Oberseite hervorstehende Deckelanschlageinrichtung 43, die aus Wandungen des Grundkörpers 11 besteht, wie in den Fig. 35 bis 37 zu erkennen ist. In der in den Fig. 36 und 37 zu sehenden Öffnungsstellung des Deckels 42 schlägt ein kleiner Teilbereich des Deckels 42 an der Deckelanschlageinrichtung 43 an, so dass sich der Deckel 42 nicht aus seiner Öffnungsstellung heraus in Richtung seiner Schließstellung gemäß Fig. 35 bewegen kann.

Um den Deckel 42 von seiner Öffnungsstellung gemäß Fig. 36 und 37 in seine Schließstellung gemäß Fig. 35 zu bewegen, wird er ausgehend von dem in den Fig. 36 und 37 zu sehenden Zustand, in welchem der Deckelzapfen 46 bzw. 47 auf dem zweiten Absatz 49 aufliegt, zunächst angehoben. Dadurch bewegt sich der Deckelzapfen 46 bzw. 47 in der Aussparung 44 bzw. 45, d.h. entlang des langen Schenkels des auf dem Kopf stehenden L, nach oben bis er die Höhe des ersten Absatzes 48, d.h. den kurzen Schenkel des auf dem Kopf stehenden L, erreicht. Anschließend kann der Deckel 42 in Fig. 37 um ca. 90° im Gegenuhrzeigersinn um seine Deckelzapfen 46 und 47 geschwenkt werden, wodurch er in seine Schließstellung gemäß Fig. 35 gelangt.

Der Höhenabstand zwischen dem ersten Absatz 48 und dem zweiten Absatz 49 einerseits und die Anschlaghöhe, um welche die Deckelanschlageinrichtung 43 aus der Oberseite der Haltevorrichtung 50 hervorsteht, andererseits sind so bemessen, dass der Deckel 42 von der Deckelanschlageinrichtung 43 in der Öffnungsstellung gehalten wird, wenn der Deckelzapfen 46 bzw. 47 auf dem zweiten Absatz 49 aufliegt, d.h. sich am unteren Ende des langen Schenkels des auf dem Kopf stehenden L befindet, und dass der Deckel 42 die Deckelanschlageinrichtung 43 überbrückt, d.h. hindernisfrei in Richtung Schließstellung geschwenkt werden kann, wenn sich der Deckelzapfen 46 bzw. 47 auf Höhe des ersten Absatzes 48 befindet, d.h. auf Höhe des kurzen Schenkels des auf dem Kopf stehenden L.

### BEZUGSZEICHENLISTE

- 1: Flachmaterial
- 2: Freies Ende des Flachmaterials 1
- 3: Freies Ende des Flachmaterials 1
- 4: Öffnungsrand des Behältnisses 6
- 5: Öffnung des Behältnisses 6
- 6: Flexibles Behältnis
- 7: Geradlinig gespannter Abschnitt des Öffnungsrandes 4
- 8: Endabschnitt des Flachmaterials 1
- 9: Endabschnitt des Flachmaterials 1
- 10: Seite des Flachmaterials 1
- 11: Grundkörper der Haltevorrichtung 20
- 12: Seite des Flachmaterials 1
- 13: Antirutschoberfläche, Antirutschbeschichtung
- 14: Vierkant
- 15: Drehachse des Riegels 24
- 16: Aussparung zur Aufnahme des freien Endes 27 des Riegels 24
- 17: Anschlagfläche der Anhebeanschlageinrichtung 25
- 18: Anschlagfläche der Anhebeanschlageinrichtung 26
- 19: Anschlagfläche der Riegelanschlageinrichtung 28
- 20: Haltevorrichtung
- 21: Auflagefläche
- 22: Halteelement
- 23: Riegeleinrichtung
- 24: Riegel (Drehriegel)
- 25: Abhebeanschlageinrichtung
- 26: Abhebeanschlageinrichtung
- 27: Freies Ende des Riegels 24
- 28: Riegelanschlageinrichtung
- 29: Kippstabilisierungseinrichtung
- 30: Kippstabilisierungseinrichtung
- 31: Durchgangsloch
- 32: Anlagefläche der Kippstabilisierungseinrichtung 29
- 33: Anlagefläche der Kippstabilisierungseinrichtung 30
- 34: Riegel (Linearriegel)
- 35: Riegeleinrichtung
- 36: Rampenfläche des Riegels 34
- 37: Vierkantloch der Riegeleinrichtung 35
- 40: Haltevorrichtung
- 41: Deckelanschlusseinrichtung
- 42: Deckel
- 43: Deckelanschlageinrichtung
- 44: Deckelzapfenaufnahme
- 45: Deckelzapfenaufnahme
- 46: Deckelzapfen
- 47: Deckelzapfen
- 48: Erster Absatz der Deckelzapfenaufnahmen 44, 45
- 49: Zweiter Absatz der Deckelzapfenaufnahmen 44, 45
- 50: Haltevorrichtung
- 51: Loch in Deckel 42

- A: Abschnitt des Flachmaterials 1
- α: Winkel der Endabschnitte 8,9 relativ zu der Längsachse LA
- B: Materialbreite des Flachmaterials 1
- H: Hand eines Benutzers
- LA: Längsachse des Flachmaterials 1
- L: Projizierte Länge des Flachmaterials 1
- P: Einführrichtung
- RB: Öffnungsrandbereich des Öffnungsrandes 4
- TA: Teilabschnitt des Abschnitts A des Flachmaterials 1
- TRB: Teilbereich des Öffnungsrandbereichs RB des Öffnungsrandes 4

## Patentansprüche

1. Haltevorrichtung (20, 40) zum diebstahlhemmenden Halten eines flexiblen Behältnisses (6) mit einer einen Öffnungsrand (4) aufweisenden Öffnung (5), wobei der Öffnungsrand (4) mittels eines bandartigen Flachmaterials (1), das elastisch biegbar ist, formstabil aufgespannt ist und das Flachmaterial (1) eine gebogene Form mit einer Krümmung annimmt,
wobei die Haltevorrichtung (20, 40) umfasst:
• eine Befestigungseinrichtung (31) zum Befestigen der Haltevorrichtung (20) an einem Untergrund,
• wenigstens eine Auflagefläche (21), auf welche ein Abschnitt (A) des Flachmaterials (1) zusammen mit einem an dem Abschnitt (A) anliegenden Öffnungsrandbereich (RB) des Öffnungsrandes (4) hochkant auflegbar ist, wobei die Auflagefläche (21) in einer Auflageebene liegt,
• wenigstens ein Halteelement (22), das aus der Auflageebene hervorsteht,
• wenigstens eine Riegeleinrichtung (23, 35) mit einem Riegel (24, 34), der zwischen einer Freigabestellung, in welcher der Abschnitt des Flachmaterials (1) zusammen mit dem an dem Abschnitt (A) anliegenden Öffnungsrandbereich (RB) des Öffnungsrandes (4) aus der Haltevorrichtung (20, 40) herausnehmbar ist, und einer Verriegelungsstellung, in welcher der Abschnitt des Flachmaterials (1) zusammen mit dem an dem Abschnitt (A) anliegenden Öffnungsrandbereich (RB) des Öffnungsrandes (4) aus der Haltevorrichtung (20, 40) nicht herausnehmbar ist, bewegbar ist,
• wenigstens eine Abhebeanschlageinrichtung (25, 26) zum Verhindern des Herausnehmens des Abschnitts (A) des Flachmaterials (1) zusammen mit dem an dem Abschnitt (A) anliegenden Öffnungsrandbereich (RB) des Öffnungsrandes (4) aus der Haltevorrichtung (20, 40) durch Abheben in einer von der Auflageebene abgewandten Richtung,
• wobei die Auflagefläche (21), das Halteelement (22), die Riegeleinrichtung (23, 35) und die Abhebeanschlageinrichtung (25, 26) in ihrer Anordnung relativ zueinander derart ausgelegt sind, dass in der Freigabestellung des Riegels (24, 34) ein Teilabschnitt (TA) des Abschnitts (A) des Flachmaterials (1) zusammen mit einem an dem Teilabschnitt (TA) anliegenden Teilbereich (TRB) des Öffnungsrandbereichs (RB) des Öffnungsrandes (4) in eine Ebene zwischen dem Halteelement (22) und dem Riegel (24) bringbar ist und dass in der Verriegelungsstellung des Riegels (24, 34) der Abschnitt (A) des Flachmaterials (1) zusammen mit dem an dem Abschnitt (A) anliegenden Öffnungsrandbereich (RB) des Öffnungsrandes (4) einerseits zwischen dem Halteelement (22) und dem Riegel (24, 34) sowie andererseits zwischen der Auflageebene und der Abhebeanschlageinrichtung (25, 26) formschlüssig gefangen ist, so dass das Flachmaterial (1) und das Behältnis (6) nicht ohne Bewegen des Riegels (24, 34) aus seiner Verriegelungsstellung aus der Haltevorrichtung (20, 40) entfernbar sind.

2. Haltevorrichtung (20, 40) nach Anspruch 1,
**dadurch gekennzeichnet, dass**
ein Abstand zwischen dem Riegel (24, 34) und dem Halteelement (22) derart ausgelegt ist, dass der Teilabschnitt (TA) des Abschnitts (A) des Flachmaterials (1) zusammen mit dem an dem Teilabschnitt (TA) anliegenden Teilbereich (TRB) des Öffnungsrandbereichs (RB) des Öffnungsrandes (4) zwischen dem Riegel (24, 34) und dem Halteelement (22) festklemmbar ist.

3. Haltevorrichtung (20, 40) nach Anspruch 1 oder 2,
**dadurch gekennzeichnet, dass**
das Halteelement (22) von einer linienförmigen Kante, die als Vorsprung ausgebildet ist, oder von einer Haltefläche gebildet ist.

4. Haltevorrichtung (20, 40) nach einem der vorangehenden Ansprüche, **dadurch gekennzeichnet, dass**
der Riegel (24) ein freies Ende (27) aufweist.

5. Haltevorrichtung (20) nach Anspruch 4,
**dadurch gekennzeichnet, dass**
das freie Ende (27) zumindest in der Verriegelungsstellung des Riegels (24) die Auflageebene durchsetzt.

6. Haltevorrichtung (20, 40) nach Anspruch 4 oder 5,
**dadurch gekennzeichnet, dass**
zumindest das freie Ende (27) gleichsinnig mit der Krümmung des Flachmaterials (1) derart abgekantet oder gekrümmt ist, dass das Einbringen des Teilabschnitts (TA) des Abschnitts (A) des Flachmaterials (1) zusammen mit dem an dem Teilabschnitt (TA) anliegenden Teilbereich (TRB) des Öffnungsrandbereichs (RB) des Öffnungsrandes (4) in die Ebene zwischen dem Halteelement (22) und dem Riegel (24, 34) bei in der Freigabestellung befindlichem Riegel (24, 34) erleichtert wird.

7. Haltevorrichtung (20) nach einem der vorangehenden Ansprüche,
**dadurch gekennzeichnet, dass**
der Riegel (24) ein Drehriegel ist, der um eine Drehachse (15) zwischen der Freigabestellung und der Verriegelungsstellung drehbar ist.

8. Haltevorrichtung (40) nach einem der vorangehenden Ansprüche,
**dadurch gekennzeichnet, dass**
der Riegel (34) ein Linearriegel ist, der linear zwischen der Freigabestellung und der Verriegelungsstellung bewegbar ist.

9. Haltevorrichtung (20, 40) nach einem der vorangehenden Ansprüche,
**dadurch gekennzeichnet, dass**
die Riegeleinrichtung (23, 35) so viel Selbsthemmung aufweist, dass der Riegel (24, 34) nicht von Hand, sondern nur mit Hilfe eines Werkzeugschlüssels zwischen der Freigabestellung und der Verriegelungsstellung bewegbar ist.

10. Haltevorrichtung (20, 40) nach einem der Ansprüche 1 bis 8,
**dadurch gekennzeichnet, dass**
der Riegel (24, 34) in die Verriegelungsstellung vorgespannt ist.

11. Haltevorrichtung (20, 40) nach einem der vorangehenden Ansprüche,
**dadurch gekennzeichnet, dass**
die Riegeleinrichtung (23, 35) mit einer Schlosseinrichtung versehen ist, mittels welcher der Riegel (24, 34) in seiner Verriegelungsstellung verschließbar ist, so dass er formschlüssig in dieser gehalten wird.

12. Haltevorrichtung (20, 40) nach einem der vorangehenden Ansprüche,
**dadurch gekennzeichnet, dass**
eine Riegelanschlageinrichtung (28) vorhanden ist, an welcher der Riegel (24, 34) in der Freigabestellung anschlägt, wobei die Riegelanschlageinrichtung (28) derart ausgelegt ist, dass der Riegel (24, 34) selbst in der Freigabestellung noch eine Zone des in die Haltevorrichtung (20, 40) eingebrachten Abschnitts (A) des Flachmaterials (1) und des an dem Abschnitt (A) anliegenden Öffnungsrandbereichs (RB) des Öffnungsrandes (4) überlappt.

13. Haltevorrichtung (20, 40) nach einem der vorangehenden Ansprüche,
**dadurch gekennzeichnet, dass**
wenigstens eine Kippstabilisierungseinrichtung (29, 30) vorhanden ist, welche sich bei in die Haltevorrichtung (20, 40) eingebrachtem Abschnitt (A) des Flachmaterials (1) und an dem Abschnitt (A) anliegenden Öffnungsrandbereich (RB) des Öffnungsrandes (4) auf derselben Seite des Flachmaterials (1) befindet wie der Riegel (24, 34) in der Verriegelungsstellung und einer Kippbewegung des Flachmaterials (1) samt dem flexiblen Behältnis (6) zusätzlich entgegenwirkt.

14. Haltevorrichtung (20, 40) nach Anspruch 13,
**dadurch gekennzeichnet, dass**
genau zwei Kippstabilisierungseinrichtungen (29, 30) vorhanden sind, die auf diametral gegenüberliegenden Seiten der Riegeleinrichtung (23, 35) angeordnet sind.

15. Haltevorrichtung (20, 40) nach einem der vorangehenden Ansprüche,
**dadurch gekennzeichnet, dass**
genau zwei Abhebeanschlageinrichtungen (25, 26) vorhanden sind, die auf diametral gegenüberliegenden Seiten der Riegeleinrichtung (23, 35) angeordnet sind.

16. Haltevorrichtung (50) nach einem der vorangehenden Ansprüche,
**dadurch gekennzeichnet, dass**
die Haltevorrichtung (50) eine Deckelanschlusseinrichtung (41) zum Anschließen eines Deckels (42) aufweist, die derart ausgelegt ist, dass der Deckel (42) zwischen einer Schließstellung, in welcher er die Öffnung (5) des Behältnisses (6) zumindest teilweise verschließt, und einer Öffnungsstellung, in welcher die Öffnung (5) des Behältnisses (6) vollständig offen ist, bewegbar ist, insbesondere die Haltevorrichtung (50) eine Deckelanschlageinrichtung (43) zum formschlüssigen Halten des Deckels (42) in der Öffnungsstellung aufweist,
insbesondere die Deckelanschlusseinrichtung (41) zwei auf gegenüberliegenden Seiten der Haltevorrichtung (50) angeordnete Deckelzapfenaufnahmen (44, 45) zum Aufnehmen jeweils eines Deckelzapfens (46, 47) umfasst, insbesondere die Deckelzapfenaufnahmen (44, 45) jeweils einen ersten Absatz (48) und einen zweiten Absatz (49) aufweisen, wobei der Deckelzapfen (46, 47) in der Schließstellung des Deckels (42) auf den ersten Absatz (48) auflegbar ist und in der Öfnungsstellung des Deckels (42) auf den zweiten Absatz (49) auflegbar ist,
insbesondere der erste Absatz (48) einen größeren Abstand von der Auflageebene aufweist als der zweite Absatz (49), wobei die Deckelanschlageinrichtung (43) den Deckel (42) formschlüssig in der Öffnungsstellung hält, wenn der Deckelzapfen (46, 47) auf dem zweiten Absatz (49) aufliegt, und die Deckelanschlageinrichtung (43) derart überbrückt wird, dass der Deckel (42) frei zwischen der Öffnungsstellung und der Schließstellung bewegbar ist, wenn der Deckelzapfen (46, 47) auf dem ersten Absatz (48) aufliegt.
